# FASCICULE DE BREVET EUROPEEN

(11) **EP 0 729 718 B1**
(45) Date de publication et mention de la délivrance du brevet: **13.10.1999**
(21) Numéro de dépôt: 96400427.9
(22) Date de dépôt: 29.02.1996
(51) Int. Cl.: A45C 13/26

(54) **Poignée pour bagage et bagage équipé d'une telle poignée**
Handgriff für Gepäck und Gepäck mit einem solchen Handgriff
Handle for luggage and luggage with such a handle

(30) Priorité: 03.03.1995 FR 9502471
(43) Date de publication de la demande: 04.09.1996
(73) Titulaire: DELSEY, 92532 Levallois Perret (FR)
(72) Inventeur: Aumasson, Michel, 92500 Rueil Malmaison (FR)
(74) Mandataire: Loyer, Bertrand

(56) Documents cités:
- EP-A- 0 298 947
- DE-U- 9 406 969
- FR-A- 2 139 578
- US-A- 3 198 300
- US-A- 4 508 202

## Description

La présente invention concerne d'une manière générale un bagage et plus particulièrement une poignée pour bagage.

On propose de plus en plus couramment des bagages munis de roulettes sur leur face inférieure de manière à faciliter leur déplacement. L'utilisateur d'un tel bagage à roulettes peut alors le tirer derrière lui au lieu de le porter.

De tels bagages comportent une poignée sur une face latérale. Usuellement cette poignée est montée mobile en rotation autour d'un axe supporté par le bagage de manière à être positionnée au repos contre ladite face latérale du bagage et à être amenée dans une position dite de travail dans laquelle elle permet la traction du bagage partiellement soulevé.

Il a également été proposé des poignées portées par l'extrémité d'une sangle fixée au bagage. Cette sangle est disposée au repos dans un logement du bagage tandis que la poignée est positionnée contre la paroi externe de ce bagage. Lorsqu'il désire tirer le bagage, l'utilisateur prend la poignée en main et la tire, dans un premier temps la sangle sort de son logement, puis le bagage se déplace lorsque la sangle est totalement sortie. Lorsque l'utilisateur a terminé son action de traction, la sangle est ramenée en position de repos à l'intérieur du logement par un moyen de rappel. Cette action de rappel de la sangle ramène également la poignée dans sa position de repos.

Les documents US 4.508.202 ET EP 0.298.947 décrivent de telles poignées portées par l'extrémité d'une sangle fixée au bagage.

On a constaté que ce type de dispositif donnait satisfaction en ce qui concerne le transport du bagage, mais posait un problème lors du retour de la poignée dans sa position de repos, celle-ci ne se positionnant pas toujours de manière parfaite le long de la parai externe du bagage.

Le document FR-A-2 139 578 décrit une valise comprenant un dispositif selon le préambule de la revendication 1. La poignée étant disposée le long de l'arête de l'angle de la valise, le couvercle ne peut être disposé que sur le côté de la valise.

Pour remédier à ces inconvénients, l'invention propose de disposer une poignée pour bagage dans l'angle raccordant la face supérieure du bagage à la face latérale du bagage en améliorant cette disposition pour obtenir un positionnement de la poignée sensiblement dans le plan médian du bagage.

L'invention a pour objet un dispositif selon la revendication 1.

Le dispositif selon l'invention est encore remarquable en ce que :
- lesdits brins sont formés par deux portions d'une sangle continue disposée en boucle,
- lesdits brins de sangle pénètrent dans ledit bagage en deux points espacés,
- la poignée est constituée de deux coquilles fixées l'une à l'actre suivant un plan de joint,
- l'une des coquilles présente deux fentes par lesquelles les brins de sangle pénètrent dans le corps de la poignée,
- un canal est formé à l'intérieur de la poignée pour guider la sangle,
- elle est disposée dans l'angle raccordant la face supérieure du bagage et sa face latérale et présente une portion globalement rectiligne et une portion arrondie.

L'invention concerne également un bagage du type comportant des roulettes caractérisé en ce qu'il comporte un dispositif et une poignée selon l'invention.

L'invention sera mieux comprise grâce à la description qui va suivre donnée à titre d'exemple non limitatif en référence aux dessins annexés dans lesquels :
- la figure 1 est une vue partielle en perspective d'un bagage équipé d'une poignée selon l'invention au repos,
- la figure 2 est une vue partielle en perspective du bagage de la figure 1 avec la poignée en position de travail,
- la figure 3 est une vue de côté de la poignée selon l'invention,
- la figure 4 est une vue de côté en perspective de la poignée selon l'invention,
- la figure 5 est une vue de la poignée suivant la flèche V de la figure 3,
- la figure 6 est une vue en coupe suivant la ligne VI - VI de la figure 5,
- la figure 7 est une vue en coupe suivant la ligne VII - VII de la figure 5.

Le bagage 1 représenté au dessin est d'un type communément utilisé comportant deux coques 11 et 12 en appui l'une contre l'autre le long d'un cadre périphérique 13. De manière connue en soi, des moyens de charnière et des moyens de verrouillage non représentés au dessin sont prévus le long du cadre périphérique 13. Une poignée également non représentée au dessin est usuellement positionnée au centre de la face supérieure du bagage en vue de permettre son portage.

Le bagage 1 est équipé de roulettes 14 pour permettre à l'utilisateur de la faire rouler en la tirant.

La poignée 2 par laquelle l'utilisateur tire la valise est usuellement positionnée le long d'une face latérale 15 du bagage en un point de celle-ci proche de la face supérieure.

La poignée 2 est positionnée dans l'angle raccordant la face supérieure du bagage à sa face latérale 15.

Suivant l'invention et comme visible à la figure 2, chaque extrémité de la poignée 2 est reliée au bagage 1 par un brin 31 ou 32 de sangle, qui pénètre chacun dans ledit bagage en un point disposé face à la position occupée par le point d'attache du brin de sangle à l'extrémité de la poignée, lorsque la poignée est plaquée au repos contre la paroi du bagage.

De manière connue en soi et non représentée au dessin, les moyens de sangle 3 sont disposés dans un logement constitué le long de la paroi du bagage dans la position de repos représentée à la figure 1.

Les extrémités des brins 31 et 32 sont fixées dans ce logement avec interposition de moyens de rappel.

Une telle disposition est particulièrement avantageuse car elle assure un rappel des deux extrémités de la poignée 2 et permet un positionnement parfait de cette poignée le long de la paroi du bagage lorsque l'on cesse l'action de traction.

De manière préférée, les brins de sangle 31 et 32 pénètrent dans ledit logement en deux points 33 et 34 espacés ce qui permet une rentrée dans de meilleures conditions dans le logement.

Ces points 33 et 34 sont disposés face aux positions occupées par les points d'attache des brins de sangle aux extrémités de la poignée lorsque ladite poignée est dans sa position de repos en appui contre la paroi du bagage.

Cette disposition assure le placage de la poignée le long du bagage par le rappel en position de repos de ses deux extrémités.

Pour conférer un aspect d'ensemble esthétique au bagage équipé de la poignée selon l'invention disposée dans l'angle raccordant la face supérieure du bagage et sa face latérale, la poignée 2 présente, comme visible aux figures 3 et 4, une portion globalement rectiligne 22 et une portion arrondie 21.

Cette forme et le galbe donné à la poignée permettent une bonne prise en main de celle-ci.

Les figures 5 à 7 représentent en détail l'exemple de réalisation non limitatif de la poignée représenté au dessin.

Cette poignée 2 est constituée de deux coquilles 23 et 24 fixées l'une à l'autre suivant un plan de joint 43. La fixation de ces deux coquilles peut être faite par toute technique connue, collage, soudure à ultra-sons...

Dans l'exemple représente, la coquille 24 disposée à l'intérieur de l'arrondi de la poignée présente deux fentes 25 et 26 par lesquelles les brins 31 et 32 de sangle pénètrent dans le corps de la poignée.

Lesdits brins 31 et 32 peuvent être fixés à l'intérieur du corps de la poignée après avoir traversé lesdites fentes 25 et 26.

De manière préférée et comme représenté au dessin, lesdits brins 31 et 32 sont formés par deux portions d'une sangle 3 continue disposée en boucle.

Les fentes constituent les points d'attache de la sangle aux extrémités de la poignée, ledit point d'attache n'étant pas fixe.

Ladite sangle 3 s'étend alors à l'intérieur de la poignée de l'une à l'autre des fentes 25 et 26.

Par cette disposition, la poignée 2 n'a pas une position fixe sur les moyens de sangle la reliant au bagage et a la possibilité de se déplacer sur ladite sangle, comme représenté par la double flèche F de la figure 6, de manière à occuper une position adéquate en fonction de l'incidence suivant laquelle elle est tirée.

Comme on le comprend aisément, un utilisateur de grande taille et un utilisateur de petite taille ne tire pas de la même façon sur la poignée, ladite poignée devant être plus proche du point 33 dans un cas et plus proche du point 34 dans l'autre cas. La possibilité qui est donnée à la poignée de se déplacer sur la sangle 3 disposée en boucle permet alors d'adapter la position de ladite poignée et son éloignement des points 33 et 34 à l'utilisateur.

La poignée 2 est ramenée dans une position moyenne lors de son retour en position de repos par le rappel de la sangle dans le logement.

La possibilité de déplacement de la poignée sur la sangle permet de simplifier le dispositif en ne nécessitant qu'un seul moyen de rappel de la sangle disposé à l'une de ses extrémités. Lors du retour de la poignée en position de repos, son extrémité disposée du côté de la sangle raccordé aux moyens de rappel est amenée en appui contre la paroi du bagage, puis la sangle circule dans la poignée ce qui ramène l'autre extrémité de la poignée contre la paroi du bagage.

Un canal 29 est formé à l'intérieur de la poignée 2 représentée au dessin pour guider la sangle 3.

La figure 7 montre la réalisation de ce canal 29 par des parois 27 et 28 disposées longitudinalement dans chaque coquille 23 et 24.

D'autres dispositions peuvent bien entendu être mises en oeuvre pour la réalisation d'un tel canal.

Comme visible à la figure 6, la coquille 24 présente des conformations 45 et 46 arrondies dans le prolongement des parois des fentes 25 et 26 contre lesquelles la sangle 3 est en appui de manière à proposer à ladite sangle un appui arrondi réduisant ses risques de dégradations lors de ses va-et-vient dans la poignée.

La présente invention ne se limite pas à l'exemple de réalisation représenté au dessin et de nombreuses modifications peuvent y être apportées par l'Homme de l'Art.

Il est par exemple possible de ne pas faire circuler la sangle à l'intérieur du volume de la poignée mais de prévoir des pontets sur la paroi de ladite poignée qui maintiendront ladite poignée sur la sangle tout en permettant un déplacement relatif.

De même, la sangle large représentée à la figurée 4 peut être remplacée par un ou plusieurs joncs.

## Revendications

1. Dispositif comportant une sangle continue et une poignée pour bagage, notamment pour bagage à roulettes, positionnée dans l'angle raccordant la face supérieure du bagage à la face latérale (15) du bagage et reliée au bagage (1) par un premier brin (32) de ladite sangle dont une extrémité est fixée dans un logement du bagage avec interposition de moyens de rappel, la poignée étant reliée au bagage par un deuxième brin (31) de cette sangle, la poignée étant agencée pour se déplacer sur ladite sangle, les deux brins (31, 32) de sangle pénètrant dans ledit bagage en deux points (33, 34) espacés disposés face aux positions occupées par les points de pénétration des brins (31, 32) de sangle aux extrémités de la poignée lorsque ladite poignée est dans sa position de repos en appui contre la paroi du bagage, caractérisé en ce que lesdits deux points espacés (33, 34) sont disposés sensiblement dans le plan médian du bagage, respectivement sur la face supérieure et la face latérale (15) du bagage (1).

2. Dispositif selon la revendication 1, caractérisé en ce que la sangle est une sangle (3) continue disposée en boucle.

3. Poignée de dispositif selon l'une quelconque des revendications précédentes, caractérisée en ce qu'elle est constituée de deux coquilles (23, 24) fixées l'une à l'autre suivant un plan de joint (43).

4. Poignée selon la revendication 3, caractérisée en ce que l'une (24) des coquilles présente deux fentes (25, 26) par lesquelles les brins (31, 32) de sangle pénètrent dans le corps de la poignée.

5. Poignée selon l'une quelconque des revendications 2 à 4, caractérisée en ce qu'un canal (29) est formé à l'intérieur de la poignée (2) pour guider la sangle (3).

6. Poignée selon l'une quelconque des revendications 3 à 5, caractérisée en ce qu'elle présente une portion globalement rectiligne (22) et une portion arrondie (21), de manière à être disposée dans l'angle raccordant la face supérieure du bagage et sa face latérale.

7. Bagage du type comportant des roulettes, caractérisé en ce qu'il comporte un dispositif selon la revendication 1 ou la revendication 2.

8. Bagage à roulettes, caractérisé en ce qu'il comporte une poignée selon l'une quelconque des revendications 3 à 6.

## Claims

1. A device comprising a continuous strap and a handle for luggage, in particular for wheeled luggage, positioned in the angle connecting the upper face of the item of luggage to the lateral face (15) of said item and connected to the item of luggage (1) by a first strand (32) of said strap, one end of which is fastened into a housing of the item of luggage with the interposition of return means, the handle being connected to the item of luggage by a second strand (31) of this strap, the handle being arranged to move on said strap, the two strands (31, 32) of the strap penetrating into said item of luggage at two spaced-apart points (33, 34) arranged facing the positions occupied by the points of penetration of the strands (31, 32) of the strap at the ends of the handle when said handle is in its rest position bearing against the wall of the item of luggage, characterised in that said two spaced-apart points (33, 34) are arranged substantially in the median plane of the item of luggage, respectively on the upper face and the lateral face (15) of the item of luggage (1).

2. A device according to Claim 1, characterised in that the strap is a continuous strap (3) arranged in a loop.

3. A handle for a device according to any one of the preceding claims, characterised in that it is formed of two shells (23, 24) fastened to one another along a joint plane (43).

4. A handle according to Claim 3, characterised in that one (24) of the shells has two slots (25, 26) through which the strands (31, 32) of the strap penetrate into the body of the handle.

5. A handle according to any one of Claims 2 to 4, characterised in that a channel (29) is formed within the handle (2) to guide the strap (3).

6. A handle according to any one of Claims 3 to 5, characterised in that it has an overall rectilinear portion (22) and a rounded portion (21), so as to be arranged in the angle connecting the upper face of the item of luggage and its lateral face.

7. An item of luggage of the type comprising wheels, characterised in that it comprises a device according to Claim 1 or Claim 2.

8. An item of wheeled luggage, characterized in that it comprises a handle according to any one of Claims 3 to 6.

## Patentansprüche

1. Vorrichtung mit einem kontinuierlichen Riemen und einem Griff für ein Gepäckstück, insbesondere für ein Gepäckstück mit Rollen, wobei der Griff in der Ecke angeordnet ist, welche die obere Fläche des Gepäckstücks mit der Seitenfläche (15) des Gepäckstücks verbindet, und mit dem Gepäckstück (1) über ein erstes Stück (32) des Riemens verbunden ist, dessen eines Ende in einer Ausnehmung im Gepäckstück unter Zwischenschaltung von Rückstellmitteln befestigt ist, wobei der Griff ferner über ein zweites Stück (31) dieses Riemens mit dem Gepäckstück verbunden und so angeordnet ist, daß er auf dem Riemen verschoben werden kann, und die beiden Riemenstücke (31, 32) in das Gepäckstück an zwei in einem Abstand voneinander liegenden Punkten (33, 34) einlaufen, die gegenüber den von den Eintrittspunkten der Riemenstücke (31, 32) eingenommenen Positionen an den Enden des Griffs angeordnet sind, wenn der Griff sich in seiner unbenutzten Stellung in Anlage gegen die Wand des Gepäckstücks befindet,
**dadurch gekennzeichnet,**
daß die beiden in einem Abstand voneinander liegenden Punkte (33, 34) im wesentlichen in der Mittelebene des Gepäckstücks, auf der oberen Fläche bzw. auf der Seitenfläche (15) des Gepäckstücks (1), angeordnet sind.

2. Vorrichtung nach Anspruch 1, dadurch gekennzeichnet, daß der Riemen ein kontinuierlicher, als Schlaufe ausgebildeter Riemen (3) ist.

3. Griff für eine Vorrichtung nach einem der vorhergehenden Ansprüche, dadurch gekennzeichnet, daß er aus zwei Schalen (23, 24) gebildet ist, die längs einer Verbindungsebene (43) aneinander befestigt sind.

4. Griff nach Anspruch 3, dadurch gekennzeichnet, daß eine (24) der Schalen zwei Schlitze (25, 26) aufweist, durch welche die Riemenstücke (31, 32) in den Körper des Griffs eintreten.

5. Griff nach einem der Ansprüche 2 bis 4, dadurch gekennzeichnet, daß im Inneren des Griffs (2) ein Kanal (29) zur Führung des Riemens (3) ausgebildet ist.

6. Griff nach einem der Ansprüche 3 bis 5, dadurch gekennzeichnet, daß er einen allgemein geradlinigen Abschnitt (22) und einen abgerundeten Abschnitt (21) aufweist, um in der Ecke, welche die obere Fläche des Gepäckstücks und dessen Seitenfläche miteinander verbindet, angeordnet werden zu können.

7. Gepäckstück der Art mit Rollen, dadurch gekennzeichnet, daß es eine Vorrichtung nach Anspruch 1 oder Anspruch 2 umfaßt.

8. Gepäckstück mit Rollen, dadurch gekennzeichnet, daß es einen Griff nach einem der Ansprüche 3 bis 6 aufweist.
